# EUROPÄISCHE PATENTSCHRIFT

(11) **EP 0 566 982 B1**
(45) Veröffentlichungstag und Bekanntmachung des Hinweises auf die Patenterteilung: **13.03.1996**
(21) Anmeldenummer: 93106101.4
(22) Anmeldetag: 15.04.1993
(51) Int. Cl.: E05C 17/08, A45C 13/34, B65D 43/24

(54) **Gleiterbahn für eine Verbindung zweier Elemente**
Glide track for a connection between two elements
Chemin de glissement pour un connexion entre deux éléments

(30) Priorität: 21.04.1992 CH 1285/92
(43) Veröffentlichungstag der Anmeldung: 27.10.1993
(73) Patentinhaber: LISTA KUNSTSTOFFTECHNIK AG, CH-8580 Dozwil (CH)
(72) Erfinder: Gastaldi, Silvio, CH-8953 Kesswil (CH)
(74) Vertreter: EGLI-EUROPEAN PATENT ATTORNEYS

(56) Entgegenhaltungen:
- DE-B- 1 115 613
- FR-A- 1 275 436
- GB-A- 313 836
- GB-A- 339 026
- US-A- 1 986 307
- US-A- 4 925 223

## Beschreibung

Die Erfindung betrifft eine Gleiterbahn für eine Verbindung zweier Elemente mit Hilfe eines an einer Verbindungsstange angeordneten und mit der Gleiterbahn zusammenwirkenden Gleiters, wobei die Gleiterbahn am einen Element angeordnet und die Verbindungsstange am anderen Element angelenkt ist, zumindest zwei Positionen der Elemente zueinander durch das Zusammenwirken des Gleiters mit der Gleiterbahn bestimmbar sind und eine dieser Positionen durch eine Raste definiert ist.

Derartige Gleiterbahnen finden vor allem in der Möbelindustrie, bei Koffern, insbesondere Aktenkoffern oder dergleichen Anwendung. Beispielsweise wird der Deckel einer Truhe angehoben und in dieser angehobenen Position festgelegt. Hierzu sind meist die entsprechenden Verbindungen zwischen Deckel und Truhenkörper gelenkig ausgebildet, wobei beispielsweise über ein Gelenk eine Hülse fällt und so eine feststehende Abstützung zwischen Deckel und Truhenkörper herstellt. Zum Lösen wird dann die Hülse nach oben geschoben, so dass das Gelenk wieder frei wird und knicken kann. Hierdurch wird die Truhe geschlossen.

Bei anderen Gleiterbahnen ist die Verbindung zwischen Deckel und Truhenkörper starr ausgebildet, wobei ein entsprechender Gleiter entlang einer Führungsbahn läuft und zum Offenhalten des Deckels in eine Rastmulde einfällt. Ein Schliessen des Deckels wird dann möglich, wenn an einer entsprechenden Verbindungsstange zwischen Deckel und Truhenkörper gezogen wird, so dass der Gleiter aus der Rastmulde heraus und wieder entlang der Führungsbahn in seine Ruhelage zurückläuft. Sind aber, insbesondere beiderseits, Verbindungsstangen vorgesehen, so werden zwei Hände benötigt, um die Verbindungsstangen aus ihrer Rastlage anzuheben. Gleichzeitig sollte noch der Deckel gehalten werden, was nicht möglich ist. Aus diesem Grunde kommt es hier häufig zum Verklemmen von Fingern, da der Deckel zufällt.

Der vorliegenden Erfindung liegt die Aufgabe zugrunde, diese Nachteile zu beheben und eine Gleiterbahn zu schaffen, bei welcher ein Deckel ohne Angriff an die Verbindungsstange geöffnet, in der Offenlage gehalten und wieder geschlossen werden kann.

Zur Lösung dieser Aufgabe ist eine Gleiterbahn der eingangsangegebenen Art dadurch gekennzeichnet, dass die Gleiterbahn eine längliche Führungsbahn und einen elastischen Streifen aufweist und die Raste als eine Rastmulde ausgebildet ist, die sich am einen Ende der Führungsbahn befindet, während das andere, der Rastmulde entfernte Ende der Führungsbahn zusammen mit dem elastischen Streifen einen Schlitz ausbildet, der in seiner Breite durch vom Gleiter bewirkte elastische Verformung des Streifens veränderbar ist.

Dies bedeutet und bewirkt, dass der Gleiter auf der Führungsbahn bis in die Rastmulde läuft, in welcher Position dann dieses Element gehalten wird. Zur Rückführung des Elements in seine Ruhelage braucht jetzt lediglich das Element noch ein Stück weiter angehoben zu werden, damit der Gleiter aus der Rastmulde fährt, wobei er im Anschluss daran hinter die Rastmulde fällt und entlang eines weiter unten näher beschriebenen Grundstreifens zurückgleiten kann, bis er den elastischen Streifen erreicht und sich dort durch den vom elastischen Streifen und der Führungsbahn gebildeten Schlitzen zwängt, so dass er dann wieder oberhalb der Führungsbahn zum liegen kommt. Dies ist ein äusserst einfacher Bewegungsablauf, der mit nur einer Hand bewerkstelligt werden kann, wobei nur dasjenige Element angegriffen wird, welches tatsächlich bewegt werden soll.

Die oben erwähnte Führungsbahn ist bevorzugt als Steigfläche ausgebildet, wobei sie zusammen mit einem Unterstreifen ein spangenförmiges Mittelteil ausbildet. Dadurch neigt sie sich in die Rastmulde hinein und sie bildet dort ein Widerlager für den Gleiter, während der Unterstreifen zusammen mit dem oben erwähnten Grundstreifen eine Bahn zum Rückführen des Gleiters in seine Ruhelage begrenzt.

Der elastische Streifen besteht vorzugsweise aus einem Auflaufstreifen und einem daran anschliessenden Gleitstreifen, welcher in etwa in einer Ebene der Führungsbahn verläuft, während der Auflaufstreifen das Mittelteil bzw. die Führungsbahn untergreift. Der Gleitstreifen befindet sich also etwa in der Ebene der Führungsbahn und knickt dann zum Auflaufstreifen hin ab. Nahe diesem Knick wird der oben erwähnte Schlitz mit dem Ende der Führungsbahn gebildet. Normalerweise weist der Schlitz eine Breite auf, welche in jedem Fall kleiner ist als der Durchmesser des Gleiters. Somit läuft der Gleiter, sofern er sich oberhalb der Führungsbahn bzw. auf dem Gleitstreifen befindet über diesen Schlitz hinweg. Kommt er jedoch von unten her, geführt auf dem Auflaufstreifen, zum Schlitz, so begrenzt dieser Schlitz seine Bewegung solange bis sich der Schlitz zu einer Breite geöffnet hat, dass der Gleiter durch den Schlitz hindurchfahren kann.

Vorzugsweise schliesst an den Auflaufstreifen ein länglicher Grundstreifen an, der unterhalb der Führungsbahn verläuft und auch die Rastmulde untergreift. Dadurch wird eine gute Führung des Gleiters unterhalb der Führungsbahn gewährleistet. Der Grundstreifen verläuft unterhalb der Führungsbahn und auch unterhalb der Rastmulde, so dass bei einem Herausfallen bzw. Gleiten des Gleiters aus der Rastmulde der Gleiter auf diesen Grundstreifen fallen kann und dann entlang dieses Grundstreifens geführt wird.

Vorzugsweise führt der Grundstreifen an seinem dem Auflaufstreifen und dem elastischen streifen entfernten Ende zu einem Auslass aus dem Element hin. Hierdurch wird ermöglicht, den Gleiter einerseits bequem in die Führungsbahn einzuführen, andererseits falls gewünscht aus der Führungsbahn herauszunehmen, um das eine Element vom anderen zu lösen.

Vorzugsweise ist die Rastmulde von einem ersten Haken begrenzt, der zusammen mit einem zweiten Haken und in Verlängerung der Führungsbahn jenseits der Rastmulde einen Durchlass für den Gleiter ausbildet, durch den der Gleiter auf den Grundstreifen gelangen kann. Damit wird gewährleistet, dass der Gleiter, nachdem er über die Rastmulde hinaus bis in den Durchlass bewegt wird, nun leicht in die entgegengesetzte Richtung zurückgleiten kann. Bei dieser Ausführung ist vorzugsweise der eine Haken in etwa gerade und der andere Haken gekrümmt, um in Verlängerung der Führungsbahn jenseits der Rastmulde einerseits vor dem Bereich des Durchlasses für den Gleiter eine von einer Bedienungsperson gut fühlbare Arretierung des Gleiters, und andererseits im Bereich des Durchlasses für den Gleiter eine von der Bedienungsperson gut fühlbare Führung des Gleiters zu bewerkstelligen.

Dabei befindet sich der Auslass vorzugsweise in einem Deckstreifen der Gleiterbahn, von welchem auch der zweite Haken abbiegt und welcher die Führungsbahn übergreift. Somit verläuft der zweite Haken vom Deckstreifen weg, um zusammen mit dem anderen Haken den Durchlass zur Rückführung des Gleiters zu bilden.

Vorzugsweise ist der Gleiter gegen einen elastischen Widerstand eines Sicherungsglieds aus der Rastmulde ausfahrbar wie auch gegebenenfalls in die Rastmulde einfahrbar. Dabei kann das Sicherungsglied vorzugsweise als elastischer Sicherungsstreifen ausgebildet sein, der an einem Deckstreifen der Gleiterbahn in etwa gegenüber der Rastmulde angeordnet ist und zusammen mit der Steigfläche einen Engpass für den Durchgang des Gleiters bildet, wobei der zweite Haken und der elastische Sicherungsstreifen vorzugsweise zusammen als ein integrales Teil am Deckstreifen angeformt sein können. Somit muss der Gleiter den Sicherungsstreifen wegdrücken, um durch den Engpass hindurch aus der Rastmulde herauszukommen oder gegebenenfalls auch in die Rastmulde zu gelangen. Es sind auch andere Ausbildungen des Sicherungsglieds denkbar, beispielsweise als Sicherungspolster aus Schaumstoff usw. Damit wird erreicht, dass der Gleiter nicht ungewollt aus der Rastmulde fährt, sondern erst dann hinter die Rastmulde fallen und entlang des Grundstreifens zurückgleiten kann, wenn die Elemente von der einen durch die Raste definierten Position auf Wunsch in die andere Position zurückkehren sollen.

Eine derartige Gleiterbahn ist derart vielfältig anwendbar, dass ihre Anwendungsmöglichkeiten nicht in vollem Umfang beschrieben werden können. Bestechend ist ihr einfacher Aufbau, wobei die Herstellung mit einem geringen Aufwand möglich ist. In der Handhabung ist aber die erfindungsgemässe Gleiterbahn jeder bekannten Gleiterbahn überlegen.

Weitere Vorteile, Merkmale und Einzelheiten der Erfindung ergeben sich aus der nachfolgenden Beschreibung bevorzugter Ausführungsbeispiele sowie anhand der Zeichnung. Es zeigen:
- Fig. 1: eine Seitenansicht eines geöffneten Koffers mit erfindungsgemässen Gleiterbahnen; und
- Fig. 2: einen vergrössert dargestellten Ausschnitt aus dem Koffer gemäss Figur 1 im Bereich der Gleiterbahnen.

Ein Koffer R weist gemäss Fig. 1 einen Deckel 1 und ein Unterteil 3 auf. Dazwischen können eine Anzahl Mittelteile 2 angeordnet sein. In der in Fig. 1 als Beispiel dargestellten Ausbildung sind zwei Mittelteile 2 vorgesehen, der Deckel 1 könnte aber auch dem Unterteil 3 unmittelbar benachbart sein.

Jeweils zwei benachbarte dieser Elemente sind über ein Scharnier 4 miteinander verbunden, um welches sie relativ zueinander gedreht werden können. In der in Fig. 1 dargestellten Ausbildung ist der Deckel 1 mit einem Mittelteil 2, dieses mit einem anderen Mittelteil 2 und letzteres mit dem Unterteil 3 über ein jeweiliges Scharnier 4 verbunden. Hierdurch kann der Deckel 1 vom benachbarten einen Mittelteil 2, das eine Mittelteil 2 vom benachbarten anderen Mittelteil 2, oder das andere Mittelteil 2 vom benachbarten Unterteil 3 abgehoben werden, um den Inhalt des betreffenden Mittelteils 2 bzw. Unterteils 3 einem Zugriff zugänglich zu machen. Weitere Teile des Koffers R sind, da für die Erfindung nicht wesentlich, nicht näher beschrieben.

In die Seitenwand 5 der Mittelteile 2 und des Unterteils 3 ist jeweils zumindest eine Gleiterbahn 6 integriert, welche mit je einer am jeweils darüberliegenden Element angelenkten Verbindungsstange 7 zusammenwirkt. Im Deckel 1 ist ebenfalls eine Verbindungsstange angelenkt, jedoch keine Gleiterbahn integriert.

Die Verbindungsstange 7 ist in einer Gebrauchslage dargestellt, in welcher sich die beiden von dieser Verbindungsstange 7 verbundenen Mitteilteile 2 in einer öffnungslage befinden und gesichert abgestützt sind. Dies geschieht dadurch, dass ein Gleiter 8, welcher beispielsweise als an einem Ende der Verbindungsstange 7 festgelegter Bolzen ausgebildet ist, sich in einer Rastmulde 9 der Gleiterbahn 6 des unteren der beiden verbundenen Mittelteile 2 befindet. Am ihrem anderen Ende ist die Verbindungsstange 7 über ein Drehgelenk 10 an der Seitenwand 5 des oberen der beiden verbundenen Mittelteile 2 angelenkt und, gegebenenfalls lösbar, verbunden.

Die Verbindungsstange 7a ist in einer Gebrauchslage dargestellt, in welcher sich die beiden von dieser Verbindungsstange 7 verbundenen Elemente, nämlich das Unterteil 3 und das vorangehend erwähnte untere den beiden Mitteilteile 2, in einer Schliesslage befinden. Hier ist nun die Verbindungsstange 7a über ein Drehgelenk 10 an der Seitenwand 5 des eben genannten Mittelteils 2 angelenkt und, gegebenenfalls lösbar, verbunden, während sich der entsprechende Gleiter 8a auf einem weiter unten näher beschriebenen elastischen Streifen 11 derjenigen Gleiterbahn 6 abstützt, die am Unterteil 3 angeordnet ist.

Die erfindungsgemässe Gleiterbahn 6 soll nun anhand von Fig. 2 näher erläutert werden. Insbesondere sind gestrichelt und strichpunktiert verschiedene Stufen des Zusammenwirkens der Gleiterbahn 6 mit der Verbindungsstange 7 bzw. dem Gleiter 8 dargestellt.

Die Ruhelage der Gleiterbahn 6 ist mit I gekennzeichnet. In dieser Ruhelage liegt der Gleiter 8 dem elastischen Streifen 11 auf.

Wird nun beispielsweise das obere der beiden von der Verbindungsstange 7 verbundenen Elemente (Element 1 oder 2) vom unteren der beiden Elemente (Element 2 oder 3) abgehoben, so läuft der Gleiter 8 zuerst auf dem einen Teil des elastischen Streifens 11 ein Stück ab, und er gleitet dann entlang einer als Steigfläche ausgebildeten Fübrungsbahn 12, welche zusammen mit einem Unterstreifen 13 ein spangenförmiges Mittelteil 14 der Gleiterbahn 6 ausbildet. Gegen ihrem Ende neigt sich die Führungsbahn 12 zur Rastmulde 9 hin und sie ist dort mit dem unterstreifen 13 gekoppelt bzw. verbunden oder wirkverbunden. Zusammen mit dem unterstreifen 13 wird nach der Rastmulde 9, d.h. in Verlängerung der Führungsbahn 12 jenseits der Rastmulde 9, ein nach oben gerichteter erster Haken 15 ausgebildet, welcher zusammen mit einem nach unten gerichteten zweiten Haken 16 einen Durchlass 17 ausbildet. Der nach oben gerichtete erste Haken 15 ist in etwa gerade und der nach unten gerichtete zweite Haken 16 gekrümmt.

Dieser zweite Haken 16 ist an einem Deckstreifen 18 der Gleiterbahn 6 integral angeformt, der seinerseits auch eine Kammer 19 des Elements 2 oder 3 nach oben begrenzt, in welcher sich die Gleiterbahn 6 und auch der geführte Gleiter 8 befinden. Der zweite Haken 16 ragt vom Deckstreifen 18 in etwa gegenüber der Rastmulde 9 abwärts und ist zumindest teilweise als elastischer Sicherungsstreifen ausgebildet, um als Sicherungsglied für den Gleiter 8 zu wirken. Zusammen mit der Führungsbahn oder Steigfläche 12 ergibt der zweite Haken 16 bzw. der als Sicherungsstreifen wirkende Teil davon einen Engpass für den Durchgang des Gleiters 8 knapp vor dem Durchlass 17. Der Gleiter 8 muss, um den Durchlass 17 zu erreichen, erst den genannten Engpass durchlaufen, was gegen den elastischen Widerstand des Sicherungsstreifens erfolgt. Somit muss der Gleiter 8 den Haken bzw. Sicherungsstreifen 16 elastisch wegdrücken, um durch den Engpass hindurch aus der Rastmulde 9 herauszukommen oder gegebenenfalls auch in die Rastmulde 9 zu gelangen.

Die Kammer 19 besitzt lediglich einen Auslass 20, der in etwa in Verlängerung der Führungsbahn jenseits der Rastmulde und des zweiten Hakens 16 angeordnet ist. Durch diesen Auslass 20 kann der Gleiter 8 in die Kammer 19 eingeführt und wieder herausgeführt werden, so dass die beiden betrachteten Elemente durch die Verbindungsstange 7 miteinander verbindbar und voneinander lösbar sind.

Zum Schliessen des oberen der beiden Elemente auf das untere wird das obere Element angehoben, so dass der Gleiter 8 entlang dem ersten Haken 15 gleitet und durch den zweiten, gekrümmten Haken 16 gegen den elastischen Widerstand des Sicherungsstreifens so aus dem Durchlass 17 geführt wird, dass sich die Verbindungsstange 7 dann in der mit II gekennzeichneten und gestrichelt dargestellten Zwischenposition befindet. Nunmehr verhindert die Verbindungsstange 7 nicht mehr das Schliessen des oberen Elements auf das untere, denn der Gleiter 8 kann nun entlang einem Grundstreifen 21 laufen, bis er am Ende des Grundstreifens 21 einem Auflaufstreifen 25 des elastischen Streifen 11 aufläuft. Diese Auflaufposition ist mit III gekennzeichnet, wobei der Auflaufstreifen 25 einen Anschlag für den Gleiter 8 bildet und dadurch die Bewegung der Verbindungsstange 7 begrenzt.

Die Form der beiden Haken 15 und 16 ergibt zusammen mit dem Sicherungsglied für die Bedienungsperson, welche die Verbindungsstange 7 betätigt, einerseits vor dem Bereich des Durchlasses 17 eine gut fühlbare Arretierung des Gleiters 8, andererseits im Bereich des Durchlasses 17 selbst eine gut fühlbare Führung des Gleiters 8, damit dieser nicht ungewollt sondern nur wenn gewünscht durch den Auslass 20 aus dem betrachteten Element herausgleiten kann.

Der elastische Streifen 11 bildet zusammen mit dem der Rastmulde 9 entfernteren Ende des spangenförmigen Mittelteils 14 einen in seiner Breite b veränderbaren Schlitz 22, wobei der Gleiter 8 sich beim Auflaufen auf den elastischen Streifen 11 in diesen Schlitz 22 einzwängt und dabei der elastische Streifen 11 durch Vergrösserung der Breite b nachgibt. Dadurch kann der Gleiter 8 durch den Schlitz 22 gleiten und auf diese Weise wieder in seine Ruhelage I gelangen. Nach dem Durchtritt des Gleiters 8 durch den Schlitz 22 schliesst sich dieser wieder bis auf die Breite b, so dass der Gleiter 8 beim Öffnen bzw. Anheben des oberen der beiden Elemente vom unteren über diesen Schlitz 22 hinweggleiten kann und nicht unerwünschterweise durch den Schlitz 22 hindurch nach unten zurückgelangt.

Dementsprechend besteht der gesamte elastische Streifen 11 aus einem Gleitstreifen 24, welcher etwa in der Ebene der Steigfläche 12 verläuft und dessen Ende in Nähe des Auflaufstreifens 25 liegt, sowie aus einem an diesen Gleitstreifen 24 unter Ausbildung des Schlitzes 22 mit dem Mittelteil 14 anschliessenden Auflaufstreifen 23, der selbst mit dem Grundstreifen 21 verbunden ist und in diesen übergeht.

## Patentansprüche

1. Gleiterbahn für eine Verbindung zweier Elemente (1, 2, 3) mit Hilfe eines an einer Verbindungsstange (7) angeordneten und mit der Gleiterbahn (6) zusammenwirkenden Gleiters (8), wobei die Gleiterbahn am einen Element angeordnet und die Verbindungsstange am anderen Element angelenkt ist, zumindest zwei Positionen der Elemente zueinander durch das Zusammenwirken des Gleiters mit der Gleiterbahn bestimmbar sind und eine dieser Positionen durch eine Raste definiert ist, **dadurch gekennzeichnet**, **dass** die Gleiterbahn (6) eine längliche Führungsbahn (12) und einen elastischen Streifen (11) aufweist, die Raste als eine Rastmulde (9) ausgebildet ist, die sich am einen Ende der Führungsbahn (12) befindet, während das andere, der Rastmulde (9) entfernte Ende der Führungsbahn (12) zusammen mit dem elastischen Streifen (11) einen Schlitz (22) ausbildet, der in seiner Breite (b) durch vom Gleiter (8) bewirkte elastische Verformung des Streifens (11) veränderbar ist.

2. Gleiterbahn nach Anspruch 1, **dadurch gekennzeichnet**, **dass** die Führungsbahn als Steigfläche (12) ausgebildet ist und zusammen mit einem Unterstreifen (13) ein spangenförmiges Mittelteil (14) ausbildet.

3. Gleiterbahn nach Anspruch 1 oder 2, **dadurch gekennzeichnet**, **dass** der elastische streifen (11) aus einem Auflaufstreifen (23) und einem daran anschliessenden Gleitstreifen (24) besteht, welcher in etwa in einer Ebene der Führungsbahn (12) verläuft, während der Auflaufstreifen (23) das Mittelteil (14) untergreift.

4. Gleiterbahn nach Anspruch 3, **dadurch gekennzeichnet**, **dass** an den Auflaufstreifen (23) ein länglicher Grundstreifen (21) anschliesst, der unterhalb der Führungsbahn (12) verläuft und auch die Rastmulde (9) untergreift.

5. Gleiterbahn nach Anspruch 4, **dadurch gekennzeichnet**, **dass** der Grundstreifen (21) an seinem dem Auflaufstreifen (23) und dem elastischen Streifen (11) entfernten Ende zu einem Auslass (20) aus dem Element (1, 2, 3) hinführt.

6. Gleiterbahn nach Anspruch 1, **dadurch gekennzeichnet**, **dass** die Rastmulde (9) von einem ersten Haken (15) begrenzt ist, der zusammen mit einem zweiten Haken (16) und in Verlängerung der Führungsbahn (12) jenseits der Rastmulde (9) einen Durchlass (17) für den Gleiter (8) ausbildet, durch den der Gleiter (8) auf den Grundstreifen (21) gelangen kann.

7. Gleiterbahn nach Anspruch 6, **dadurch gekennzeichnet**, **dass** der erste Haken (15) in etwa gerade und der zweite Haken (16) gekrümmt ist.

8. Gleiterbahn nach den Ansprüchen 5 und 6 oder nach den Ansprüchen 5 und 7, **dadurch gekennzeichnet**, **dass** sich der Auslass (20) in einem Deckstreifen (18) der Gleiterbahn (6) befindet, von welchem auch der zweite Haken (16) abbiegt und welcher die Führungsbahn (12) übergreift.

9. Gleiterbahn nach Anspruch 2, **dadurch gekennzeichnet**, **dass** der Gleiter (8) gegen einen elastischen Widerstand eines Sicherungsglieds aus der Rastmulde (9) ausfahrbar wie auch gegebenenfalls in die Rastmulde (9) einfahrbar ist.

10. Gleiterbahn nach Anspruch 9, **dadurch gekennzeichnet**, **dass** das Sicherungsglied als elastischer Sicherungsstreifen (16) ausgebildet ist, der an einem Deckstreifen (18) der Gleiterbahn (6) in etwa gegenüber der Rastmulde (9) angeordnet ist und zusammen mit der Steigfläche (12) einen Engpass für den Durchgang des Gleiters (8) bildet.

11. Gleiterbahn nach den Ansprüchen 6 und 10, **dadurch gekennzeichnet**, **dass** der zweite Haken und der elastische sicherungsstreifen zusammen als integrales Teil (16) am Deckstreifen (18) angeformt sind.

## Claims

1. Slide track for a connection of two elements (1, 2, 3) with the help of a slide (8) arranged on a connecting rod (7) and interacting with the slide track (6), the slide track being arranged on the one element and the connecting rod being articulated on the other element, at least two positions of the elements being determinable with respect to each other by the interacting of the slide with the slide track and one of these positions being defined by a catch, characterised in that the slide track (6) has an elongated guide track (12) and a flexible strip (11), the catch is designed as a catch recess (9) which is located at the one end of the guide track (12), whereas the other end of the guide track (12), remote from the catch recess (9), together with the flexible strip (11) forms a slit (22) which can be varied in its width (b) by elastic deformation of the strip (11), brought about by the slide (8).

2. Slide track according to Claim 1, characterised in that the guide track is designed as a rising surface (12) and together with a lower strip (13) forms a clasp-shaped central part (14).

3. Slide track according to Claim 1 or 2, characterised in that the flexible strip (11) comprises a run-on strip (23) and an adjoining sliding strip (24), which runs approximately in a plane of the guide track (12), whereas the run-on strip (23) engages under the central part (14).

4. Slide track according to Claim 3, characterised in that the run-on strip (23) is adjoined by an elongated basic strip (21), which runs under the guide track (12) and also engages under the catch recess (9).

5. Slide track according to Claim 4, characterised in that, at its end remote from the run-on strip (23) and the flexible strip (11), the basic strip (21) leads to an outlet (20) from the element (1, 2, 3).

6. Slide track according to Claim 1, characterised in that the catch recess (9) is bounded by a first hook (15), which together with a second hook (16) and in extension of the guide track (12) beyond the catch recess (9) forms a passage (17) for the slide (8), through which the slide (8) can go onto the basic strip (21).

7. Slide track according to Claim 6, characterised in that the first hook (15) is approximately straight and the second hook (16) curved.

8. Slide track according to Claims 5 and 6 or according to Claims 5 and 7, characterised in that the outlet (20) is located in a covering strip (18) of the slide track (6), from which strip the second hook (16) also bends off and which engages over the guide track (12).

9. Slide track according to Claim 2, characterised in that the slide (8) can be moved out of the catch recess (9) against a flexible resistance of a securing element and, if appropriate, can be moved into the catch recess (9).

10. Slide track according to Claim 9, characterised in that the securing element is designed as a flexible securing strip (16), which is arranged on a covering strip (18) of the slide track (6) approximately opposite the catch recess (9) and together with the rising surface (12) forms a constriction for the passing of the slide (8).

11. Slide track according to Claims 6 and 10, characterised in that the second hook and the flexible securing strip are moulded on together as an integral part (16) on the covering strip (18).

## Revendications

1. Coulisse destinée à relier deux éléments (1, 2, 3) à l'aide d'un coulisseau (8) monté sur une barre de liaison (7) et coopérant avec la coulisse (6), la coulisse étant montée sur un élément et la barre de liaison étant articulée à l'autre élément, au moins deux positions des éléments l'un par rapport à l'autre pouvant être déterminées par la coopération du coulisseau avec la coulisse, et une de ces positions étant définie par un arrêt, caractérisée en ce que la coulisse (6) présente une voie de guidage (12) de forme allongée et une lame élastique (11), l'arrêt est constitué par un auget d'arrêt (9) qui se trouve à une extrémité de la voie de guidage (12) tandis que l'autre extrémité de la voie de guidage (12) qui est éloignée de l'auget d'arrêt (9) forme, avec la lame élastique (11) une fente (22) dont la largeur (b) peut être modifiée par une déformation élastique de la lame (11) provoquée par le coulisseau (8).

2. Coulisse selon la revendication 1, caractérisée en ce que la voie de guidage constitue une surface montante (12) et forme, avec une lame inférieure (13), une partie centrale (14) en forme d'agrafe.

3. Coulisse selon la revendication 1 ou 2, caractérisée en ce que la lame élastique (11) est composée d'une lame d'entrée (23) et d'une lame de glissement (24) qui y fait suite et qui s'étend à peu près dans le même plan que la voie de guidage (12), tandis que la lame d'entrée (23) s'engage au-dessous de la partie centrale (14).

4. Coulisse selon la revendication 3, caractérisée en ce qu'à la lame d'entrée (23), fait suite une lame de base (21) de forme allongée qui s'étend au-dessous de la voie de guidage (12) et s'engage aussi au-dessous de l'auget d'arrêt (9).

5. Coulisse selon la revendication 4, caractérisée en ce qu'à son extrémité qui est éloignée de la lame d'entrée (23) et de la lame élastique (11), la lame de base (21) conduit à un échappement (20) de sortie de l'élément (1, 2, 3).

6. Coulisse selon la revendication 1, caractérisée en ce que l'auget d'arrêt (9) est limité par un premier crochet (15) qui forme, en combinaison avec un deuxième crochet (16) et dans le prolongement de la voie de guidage (12) au-delà de l'auget d'arrêt (9), un passage (17) pour le coulisseau (8), par lequel le coulisseau (8) peut parvenir sur la lame de base (21).

7. Coulisse selon la revendication 6, caractérisée en ce que le premier crochet (15) est à peu près droit et le deuxième crochet (16) est recourbé.

8. Coulisse selon les revendications 5 et 6 ou selon les revendications 5 et 7, caractérisée en ce que l'échappement (20) se trouve dans une lame de plafond (18) de la coulisse (6), à partir de laquelle le deuxième crochet (16) se recourbe aussi et qui surplombe la voie de guidage (12).

9. Coulisse selon la revendication 2, caractérisée en ce que le coulisseau (8) peut être dégagé de l'auget d'arrêt (9) et engagé dans l'auget d'arrêt (9) en surmontant la résistance élastique d'un élément de sécurité.

10. Coulisse selon la revendication 9, caractérisée en ce que l'élément de sécurité est constitué par une lame de sécurité élastique (16) qui est disposée au niveau d'une lame de plafond (18) de la coulisse (6) à peu près en face de l'auget d'arrêt (9), et qui forme, avec la surface montante (12), un goulet d'étranglement pour le passage du coulisseau (8).

11. Coulisse selon les revendications 6 et 10, caractérisée en ce que le deuxième crochet et la lame de sécurité élastique sont solidaires de la lame de plafond (18) en formant avec elle une pièce (16) d'un seul tenant.
